# EUROPÄISCHE PATENTSCHRIFT

(11) **EP 4 459 218 B1**
(45) Veröffentlichungstag und Bekanntmachung des Hinweises auf die Patenterteilung: **11.02.2026**
(21) Anmeldenummer: 24165918.4
(22) Anmeldetag: 25.03.2024
(51) Int. Cl.: F41H 11/02

(54) **WIEDERVERWENDBARE FLUGVORRICHTUNG ZUR ABWEHR VON EINZELNEN ODER VON MEHREREN FLUGOBJEKTEN IN EINEM ÖRTLICH UND/ODER ZEITLICH KOORDINIERTEN VERBUND**
REUSABLE FLYING DEVICE FOR DEFENDING AGAINST SINGLE OR MULTIPLE FLYING OBJECTS IN A LOCALLY AND/OR TEMPORALLY COORDINATED GROUP
DISPOSITIF DE VOL RÉUTILISABLE POUR REPOUSSER DES OBJETS VOLANTS INDIVIDUELS OU MULTIPLES DANS UNE LIAISON COORDONNÉE LOCALEMENT ET/OU TEMPORELLE

(30) Priorität: 04.05.2023 DE 102023001795
(43) Veröffentlichungstag der Anmeldung: 06.11.2024
(73) Patentinhaber: MBDA Deutschland GmbH, 86529 Schrobenhausen (DE)
(72) Erfinder: KRENIK, Alexander, 86633 Neuburg a.D. Donau (DE); PETER, Florian, 80995 München (DE)
(74) Vertreter: Isarpatent

(56) Entgegenhaltungen:
- US-A1- 2007 023 582
- US-A1- 2018 335 779
- US-A1- 2023 088 169
- US-B2- 11 440 656
- US-B2- 11 472 550

## Beschreibung

### TECHNISCHES GEBIET DER ERFINDUNG

Die vorliegende Erfindung betrifft wiederverwendbare Flugvorrichtungen zur Abwehr von einzelnen oder von mehreren Flugobjekten in einem örtlich und/oder zeitlich koordinierten Verbund, sowie Verfahren zum Steuern der wiederverwendbaren Flugvorrichtung zum Durchführen von autonomen oder zumindest teilweise autonomen Missionen. Insbesondere betrifft die vorliegende Erfindung eine wiederverwendbare Flugvorrichtung mit einer Vielzahl von Mitteln zum vollautonomen Abwehren einer Vielzahl von Drohnen über eine Zeit.

### HINTERGRUND DER ERFINDUNG

Ferngesteuerte und/oder autonom fliegende, unbemannte Objekte wie beispielsweise Drohnen, stellen auf dem Gefechtsfeld eine zunehmende Bedrohung dar, da, je nach Anzahl und Einsatz der Drohnen, keine geeigneten Mittel zur Abwehr derselben verfügbar sein können. Beispielsweise kann eine Abwehr durch einen Einsatz einer Vielzahl von Drohnen eine bestehende Abwehrkapazität überlasten durch einen zeitlich konzentrierten Einsatz einer Vielzahl von Drohnen an einem Ort (Sättigung) und/oder durch einen zeitlich kontinuierlichen Einsatz von einzelnen Drohen an dem Ort (Ermüdung).

Die Kosten für den Schutz vor der Bedrohung über ein größeres Gebiet und/oder eine Abwehr eines Angriffs durch einzelne Drohnen, oder auch eines koordinierten Verbundes (Schwarms) von Drohnen an einem Ort, können die verfügbaren Mittel des Verteidigers rasch übersteigen, während die Kosten für eine Drohne vergleichsweise gering und auch durch die angreifende Partei tragbar sind. Eine Bedrohung kann beispielsweise ein angreifendes und/oder ein aufklärendes Flugobjekt sein.

Die Kosten für aktuelle Abwehrmittel wie beispielsweise eine Lenkwaffe können die Kosten für zumindest teilweise kommerziell verfügbare Drohen regelmäßig um ein Vielfaches übersteigen. Günstige Bekämpfungen, wie beispielsweise Rohrwaffen, haben den Nachteil der geringen Reichweite und der benötigten Sichtlinie zum Ziel für den Zeitraum der Bekämpfung. Durch höherer Reichweite werden weniger Fluggeräte zur Verteidigung eines definierten Gebiets benötigt. Durch Angriffe mit Drohen kann einem Verteidiger somit aufgrund der wirtschaftlichen asymmetrischen Abwehr schnell ein wirtschaftlicher Verlust entstehen.

Eine Aufgabe der vorliegenden Erfindung liegt darin, Mittel und Verfahren bereitzustellen, um einem Sättigungs- / Ermüdungs- und/oder Einzelangriff durch bspw. Drohnen auf eine effiziente, insbesondere ökonomisch verhältnismäßige, Art und Weise zu begegnen.

US 11,440,656 B2 offenbart ein System mit einer unbemannten Gegenangriffsdrohne, die in einem Projektil zusammengefaltet sein und nach der Trennung vom Projektil entfaltet werden kann.

US 11,472,550 B2 beschreibt ein System zum Erkennen und Neutralisieren eines Zielluftfahrzeugs, das eine unbemanntes Gegenangriffsdrohne mit einem Flugkörper und einem um den Flugkörper herum angebrachten Flugsteuerungssystem umfasst, das den Flug der Gegenangriffsdrohne ermöglicht, sowie eine Gegenmaßnahme gegen das Luftfahrzeug, die vom Flugkörper getragen wird.

US 2023/088169 A1 offenbart ein System und Verfahren zum Ausrichten und/oder Lenken einer Abfang-Drohne, um eine Ziel-Drohne zu eliminieren, indem die Abfang-Drohne in Richtung des Ziels gehalten wird oder indem ein tragbarer Computer wie ein Tisch in Kombination mit einer Bordkamera und dem internen Sensor des Computers verwendet wird, um die Abfang-Drohne durch den Bediener auf die Bedrohung aus der Luft auszurichten und zu lenken. Die Abfang-Drohne verfügt über ein Antriebssubsystem, ein Bildgebungssubsystem, Flugsensoren und einen Computerprozessor, die mithilfe der Sensoren einen Abfangkurs für die Abfang-Drohne zum Ziel bestimmen und das Ziel deaktivieren.

US 2018/335779 A1 offenbart Systeme, Geräte und Verfahren zum Identifizieren eines Ziel-Luftfahrzeugs, zum Aussetzen eines Abfang-Luftfahrzeugs, das mindestens einen Effektor umfasst, zum Manövrieren des Abfang-Luftfahrzeugs in eine Position zum Angreifen eines Ziel-Luftfahrzeugs, zum Aussetzen des mindestens einen Effektors zum Abfangen des Ziel-Luftfahrzeugs und zum Bestätigen, dass das Ziel-Luftfahrzeug abgefangen wurde.

US 2007/023582 A1 offenbart ein wiederverwendbares unbemanntes Abfangflugzeug mit integrierten Waffen- und Avionikplattformen.

RU 2 669 904 C1 offenbart ein unbemanntes Luftfahrzeug zum Abfangen und Bekämpfen von Luftzielen. Das unbemannte Luftfahrzeug umfasst einen Gewehrkomplex, der entlang einer Achse angeordnet ist, die durch den Schwerpunkt des Luftfahrzeugs verläuft, um eine stabile Bewegung beim Führen und Schießen zu ermöglichen.

V. Rostopchin, "Drohnen und Luftabwehr - Probleme und Lösungsmöglichkeiten", 2019, https://www.researchgate.net/publication/331772628_Udarnye _bespilotnye_letatelnye_apparaty_i_protivovozdusnaa_oborona_-problemy_i_perspektivy_protivostoania, untersucht den Einsatz von Drohnen und bewertet moderne Gegenmaßnahmen und Gegenmittel, wie die Verwendung einer Patrone, die in ein Projektil eingesetzt ist, wobei der Zeitpunkt der Detonation der Patrone zum Zeitpunkt des Abschlusses des Projektils programmiert wird.

### ZUSAMMENFASSUNG DER ERFINDUNG

Erfindungsgemäß wird die obige Aufgabe durch eine Flugvorrichtung mit den Merkmalen des Patentanspruchs 1, ein Verfahren mit den Merkmalen des Patentanspruchs 8 und mit einem Speichermedium mit den Merkmalen des Patentanspruchs 9 gelöst.

Gemäß einem Aspekt der Erfindung umfasst eine wiederverwendbare Flugvorrichtung zur autonomen Abwehr einer Vielzahl von Flugobjekten in einem örtlich und/oder zeitlich koordinierten Verbund Mittel zum Landen; ein Mittel oder eine Vielzahl von Mitteln zum Abwehren; und eine Steuereinheit, die konfiguriert ist zum: Erfassen eines Flugobjekts der Vielzahl von Flugobjekten als ein Ziel; und Abwehren des Ziels mit zumindest einem von dem Mittel oder der Vielzahl von Mitteln zum Abwehren.

Die wiederverwendbare Flugvorrichtung ermöglicht eine vollautonome Schutz- und Abwehrfunktion, ohne menschliche Interaktion. Durch die Wiederverwendbarkeit wird eine erhebliche Kostensenkung beim Schutz vor und der Abwehr von Drohen ermöglicht. Durch die Wiederverwendbarkeit kann die Flugvorrichtung mit deutlich leistungsfähigeren Sensoren und/oder Komponenten ausgestattet werden, um deren Fähigkeiten zu erhöhen, während die Kosten für die Flugvorrichtung weiterhin vergleichbar mit den Kosten der potentiell abgewehrten Drohnen sind. Die verteidigende Flugvorrichtung kann wesentlich teurer sein eine angreifende Drohne, allerdings ist das Wirkmittel als einziges Verschleißteil wesentlich günstiger als die angreifende Drohne.

Gemäß einer Weiterbildung umfasst eine wiederverwendbare Flugvorrichtung eine Steuereinheit, die konfiguriert ist zum Verfolgen des Ziels, um zumindest teilweise in eine Richtung senkrecht zu einer Flugrichtung der wiederverwendbaren Flugvorrichtung und/oder in eine Richtung entgegen der Flugrichtung der wiederverwendbaren Flugvorrichtung mit einem oder mit mehreren der Vielzahl von Mitteln zum Abwehren auf das Ziel zu wirken. Dadurch können verschieden Munitionstypen entsprechen den Vorteilen des jeweiligen Munitionstyps eingesetzt werden.

Gemäß einer Weiterbildung umfasst eine wiederverwendbare Flugvorrichtung eine Steuereinheit, die konfiguriert ist zum Erhalten von Informationen über ein Einsatzgebiet vor einem Start der wiederverwendbaren Flugvorrichtung und/oder nach dem Start der wiederverwendbaren Flugvorrichtung. Ein autonomer Einsatz und/oder eine Änderung einer Mission wird dadurch ermöglicht.

Gemäß einer Weiterbildung umfasst eine wiederverwendbare Flugvorrichtung eine Steuereinheit, die konfiguriert ist zum Steuern eines Antriebs der wiederverwendbaren Flugvorrichtung in einem Einsatzgebiet basierend auf erhaltenen Informationen über das Einsatzgebiet. Ein autonomer Einsatz im Einsatzgebiet wird dadurch ermöglicht.

Gemäß einer Weiterbildung umfasst eine wiederverwendbare Flugvorrichtung eine Steuereinheit, die konfiguriert ist zum Steuern der wiederverwendbaren Flugvorrichtung in einem Einsatzgebiet, um die wiederverwendbare Flugvorrichtung in einen Lauerzustand und/oder Schwebezustand zu versetzen. Eine Einsatzdauer und/oder Reichweite kann dadurch erhöht werden.

Gemäß einer Weiterbildung umfasst eine wiederverwendbare Flugvorrichtung eine Steuereinheit, die konfiguriert ist zum Steuern der wiederverwendbaren Flugvorrichtung zu einem Landepunkt; und Landen der wiederverwendbaren Flugvorrichtung mit den Mittel zum Landen an dem Landepunkt. Ein Landen in einem sicheren Gebiet zum Wiedererlangen der wiederverwendbaren Flugvorrichtung wird dadurch ermöglicht.

Gemäß einer Weiterbildung umfasst eine wiederverwendbare Flugvorrichtung Landestäbe und/oder einen Fallschirm. Die Wahrscheinlichkeit einer Beschädigung der wiederverwendbaren Flugvorrichtung wir dadurch verringert und die Möglichkeit einer Wiederverwendung erhöht.

Gemäß einem Aspekt der Erfindung umfasst ein Verfahren zum Steuern einer wiederverwendbaren Flugvorrichtung ein autonomes Erfassen eines Flugobjekts einer Vielzahl von Flugobjekten als ein Ziel; und ein autonomes Abwehren des Ziels mit zumindest einem von einem oder einer Vielzahl von Mitteln zum Abwehren.

Ein Aspekt der Erfindung betrifft ein nicht-flüchtiges computerlesbares Speichermedium, welches darauf gespeicherte Anweisungen umfasst, die, wenn sie durch einen oder durch mehrere Prozessoren eines Systems ausgeführt werden, die wiederverwendbare Flugvorrichtung dazu veranlassen, das Verfahren zum Steuern der wiederverwendbaren Flugvorrichtung durchzuführen.

Weitere vorteilhafte Ausgestaltungen und Weiterbildungen ergeben sich aus der Beschreibung unter Bezugnahme auf die Figuren.

### KURZBESCHREIBUNG DER ZEICHNUNGEN

Im Folgenden wird die Erfindung unter Bezugnahme auf die Figuren der Zeichnungen erläutert.
- Fig. 1: zeigt eine schematische Darstellung einer Frontsicht (') und einer Seitenansicht (") einer wiederverwendbaren Flugvorrichtung zum autonomen oder zumindest teilweise autonomen Abwehren einer Vielzahl von Flugobjekten an einem Ort und/oder einer Vielzahl von Flugobjekten über eine Zeitdauer an dem Ort und/oder in einem Gebiet einer Mission.
- Fig. 2: veranschaulicht eine beispielhafte Mission einer wiederverwendbaren Flugvorrichtung zum autonomen oder zumindest teilweise autonomen Abwehren einer Vielzahl von Flugobjekten an einem Ort und/oder einer Vielzahl von Flugobjekten über eine Zeitdauer an dem Ort und/oder in einem Gebiet der beispielhaften Mission.

Die beiliegenden Figuren sollen ein weiteres Verständnis der Ausführungsformen der Erfindung vermitteln. Sie veranschaulichen Ausführungsformen und dienen im Zusammenhang mit der Beschreibung der Erklärung von Prinzipien und Konzepten der Erfindung. Andere Ausführungsformen und viele der genannten Vorteile ergeben sich im Hinblick auf die Zeichnungen. Die Elemente der Zeichnungen sind nicht notwendigerweise maßstabsgetreu zueinander gezeigt. Richtungsangebende Terminologie wie etwa "oben", "unten", "links", "rechts", "über", "unter", "horizontal", "vertikal", "vorne", "hinten" und ähnliche Angaben werden lediglich zu erläuternden Zwecken verwendet und dienen nicht der Beschränkung der Allgemeinheit auf spezifische Ausgestaltungen wie in den Figuren gezeigt.

In den Figuren der Zeichnung sind gleiche, funktionsgleiche und gleich wirkende Elemente, Merkmale und Komponenten - sofern nichts anderes ausgeführt ist - jeweils mit denselben Bezugszeichen versehen.

### AUSFÜHRLICHE BESCHREIBUNG VON AUSFÜHRUNGSBEISPIELEN DER ERFINDUNG

Fig. 1 zeigt eine schematische Darstellung einer Fronansicht (') und einer Seitenansicht (") einer wiederverwendbaren Flugvorrichtung 100 zum autonomen oder zumindest teilweise autonomen Abwehren einer Vielzahl von Flugobjekten an einem Ort und/oder einer Vielzahl von Flugobjekten über eine Zeit an dem Ort und/oder in einem Gebiet einer Mission.

Die wiederverwendbare Flugvorrichtung 100 umfasst einen Rumpf 110, ein Leitwerk 120, eine Tragfläche 130 und einen Antrieb 140.

Der Rumpf 110 der wiederverwendbaren Flugvorrichtung 100 kann eine Steuereinheit 160 umfassen, die zum Steuern der wiederverwendbaren Flugvorrichtung 100 konfiguriert ist, wie nachfolgend mit Bezug zur Fig. 2 beispielhaft beschrieben. Die Steuereinheit 160 kann alternativ oder zumindest teilweise in oder an einer Tragfläche 130 der wiederverwendbaren Flugvorrichtung 100 angeordnet sein.

Die Steuereinheit 160 kann einen oder mehrere Prozessoren umfassen und/oder drahtlos mit einem oder mit mehreren einer Vielzahl von Prozessoren verbunden sein, bspw. über eine zellulare und/oder eine satellitengestützte Schnittstelle zur drahtlosen Kommunikation (nicht gezeigt). Die Schnittstelle zur drahtlosen Kommunikation kann zum Kommunizieren mit einem über- oder untergeordneten Führungssystem, wie beispielsweise einer Feuerleitstelle und/oder einem Radarsystem und/oder einem Operator, konfiguriert sein, bspw. via über einen Tablet-Computer und/oder allgemeine eine mobile Vorrichtung.

Die Steuereinheit 160 kann einen oder mehrere Sensoren umfassen und/oder mit einem oder mit mehreren einer Vielzahl von Sensoren gekoppelt sein. Beispielsweise kann die Steuereinheit 160 mit einem oder mit mehreren von einer Radarantenne, einem Infrarotsensor, einem Restlichtverstärker, usw. gekoppelt sein, bspw. über eine Schnittstelle zur drahtlosen Kommunikation.

Die wiederverwendbare Flugvorrichtung 100 kann einen oder mehrere der oben genannten Sensoren umfassen, bspw. um ein oder mehrere Flugobjekte zu detektieren und/oder zu verfolgen. Insbesondere kann die wiederverwendbare Flugvorrichtung 100 so konfiguriert sein, dass ein Durchführen einer Mission autonom möglich ist, bspw. so dass eine drahtlose Kommunikation mit externen Sensoren oder Steuereinheiten nicht zwingend erforderlich ist, um eine Mission erfolgreich durchzuführen.

Die Steuereinheit 160 kann ein nicht-flüchtiges Speichermedium umfassen, welches darauf gespeicherte Anweisungen umfasst, die, wenn sie durch einen oder durch mehrere Prozessoren ausgeführt werden, die wiederverwendbare Flugvorrichtung 100 dazu veranlassen, eine Mission autonom oder zumindest teilweise autonom durchzuführen. Insbesondere kann das nicht-flüchtige Speichermedium einen Programmcode umfassen, welcher, zumindest teilweise basierend auf den von dem einen oder von den mehreren Sensoren erfassten Daten, ein Erfassen und/oder ein Verfolgen eines Flugobjekts als ein Ziel ermöglicht. Das Erfassen und oder Verfolgen kann ferner auf Daten basieren, die über eine Schnittstelle zur drahtlosen Kommunikation mit externen Sensoren oder Steuereinheiten erhalten werden können.

Der Rumpf 110 der wiederverwendbaren Flugvorrichtung 100 kann ein Mittel oder eine Vielzahl von Mitteln zum Abwehren 170 von einem oder von mehreren Flugobjekten umfassen. Beispielsweise kann das Mittel oder die Vielzahl von Mitteln zum Abwehren 170 eines oder mehrere umfassen von einem Generator zum Erzeugen eines elektromagnetischen Impulses und/oder Streufasern und/oder Schrotmunition und/oder Submunition. Mit der Vielzahl von Mitteln zum Abwehren 170 kann mehrfach und mit unterschiedlichen Mitteln auf ein einziges Flugobjekt gewirkt werden. Je nach Typ von Ziel kann die wiederverwendbaren Flugvorrichtung 100 mit unterschiedlichen Klassen von Wirkmitteln bestückt werden. Eine Klasse von Wirkmitteln kann jedoch mehrfach wirken.

Die Vielzahl von Mitteln zum Abwehren 170 kann alternativ oder zumindest teilweise in oder an einer Tragfläche 130 der wiederverwendbaren Flugvorrichtung 100 angeordnet sein. Insbesondere kann die Vielzahl von Mitteln zum Abwehren 170 so konfiguriert sein, dass ein Ausstoßen eines der Mittel nach oben (z-Richtung in Fig. 1) erfolgt, bspw. um Flugobjekte über der wiederverwendbaren Flugvorrichtung 100 abzuwehren. Ein Ausstoßen in eine andere Richtung) ist auch möglich, wie nachfolgend mit Bezug zu spezifischen Mitteln zum Abwehren 170 beschrieben. Eine Ausstoßrichtung kann eine beliebige Linearkombination der (*x*-, y, und z-Richtung sein.

Das oder die Mitteln zum Abwehren 170 können konfiguriert sein, um, in einer Frontsicht innerhalb eines Winkels *α* nach oben zu wirken. Der Winkel *α* kann in die z-Richtung - oder in eine andere Richtung mit einer z-Komponente nach oben - symmetrisch sein, mit 0° ≤ *α* ≤ 180°, vorzugsweise 45° ≤ *α* ≤ 135°, noch bevorzugter 60° ≤ *α* ≤ 120°.

Das oder die Mitteln zum Abwehren 170 können konfiguriert sein, um, in einer Seitenansicht innerhalb eines Winkels β nach oben zu wirken. Der Winkel β kann in die z-Richtung - oder in eine andere Richtung mit einer z-Komponente nach oben - symmetrisch sein, mit 0° ≤ *β* ≤ 180°, vorzugsweise 45° ≤ *β* ≤ 135°, noch bevorzugter 60° ≤ *β* ≤ 120°. Die Winkel *α* und *β* können identisch oder unterschiedlich sein.

Ein Generator zum Erzeugen eines elektromagnetischen Impulses kann eine Batterie umfassen. Die Batterie kann austauschbar sein. Die Batterie kann eine wiederaufladbare Batterie sein.

Streufasern zum Verheddern eines Propellers eines Flugobjekts können aus zumindest einem von Glas, Kevlar oder Aramid gefertigt sein. Insbesondere können die Streufasern konfiguriert sein, um in der Luft zu schweben. Ein Durchmesser der Streufasern kann beispielsweise in einem Bereich zwischen 0,1 und 1 mm liegen. Eine Länge der Streufasern kann in einem Bereich zwischen 2 und 20 m liegen.

Schrotmunition, kann einzeln oder gleichzeitig, mehrfach gezündet werden. Die Schrotmunition kann jede kommerziell verfügbare Schrotmunition sein. Beispielsweise kann die Schrotmunition für Schrotflinten sein.

Eine Submunition kann mehrstufig sein, um es der wiederverwendbaren Flugvorrichtung 100 zu ermöglichen nach einem Ausstoßen einer Wirkladung der Submunition einen Sicherheitsabstand zur Wirkladung zu bilden, bis diese gezündet wird. Das Ausstoßen der Wirkladung der Submunition kann mittels einer pyrotechnischen Ladung oder mittels mechanisch gespeicherter Energie, bspw. durch eine Feder, erfolgen. Ein Ausstoßen entgegen oder zumindest teilweise entgegen einer Flugrichtung der wiederverwendbaren Flugvorrichtung 100, nach hinten, ermöglicht es der wiederverwendbaren Flugvorrichtung 100 einen Sicherheitsabstand zur Wirkladung zu vergrößern. Ein vergrößerter Sicherheitsabstand ermöglicht wiederum eine weitere Keule und/oder eine größere Geschwindigkeit und Reichweite der Splitter und oder Fragmente der Wirkladung.

Eine gerichtete Wirkung der Submunition innerhalb eines Wirkwinkels erlaubt ferner die Verwendung von geringeren Energiemengen pro Submunition im Vergleich zu einer ungerichteten Wirkung mit größerem Wirkwinkel während ein Verhältnis Energie zu Wirkfläche erhalten bleibt. Ein Gefahrenbereich kann durch die gezielte Wirkung verkleinert werden, sowohl für kinetisch oder elektromagnetisch wirkende Munition.

Eine mehrstufige Submunition kann auch eine Abwehr von größeren und/oder robusteren Flugobjekten ermöglichen. Beispielweise ist eine Abwehr von Flugobjekten möglich, die vor Schrot geschützt sind.

Die wiederverwendbare Flugvorrichtung 100 kann ferner Mittel zum Landen umfassen, wie beispielsweise eine Vielzahl von Landestäben 150 und/oder einen oder mehrere Fallschirme 180. Die Mittel zum Landen können in einem ersten, geschlossenen Zustand in einem Rumpf 110 der wiederverwendbaren Flugvorrichtung 100 angeordnet sein. Die Mittel zum Landen können alternativ oder zumindest teilweise in oder an einer Tragfläche 130 der wiederverwendbaren Flugvorrichtung 100 angeordnet sein. Insbesondere kann die Vielzahl von Landestäben 150 zumindest teilweise an der Tragfläche 130 angeordnet sein, um eine Stabilität beim Landen zu erhöhen. Die Vielzahl von Landestäben kann im ersten Zustand auf dem Rumpf 110 und/oder auf der Tragfläche 130 der wiederverwendbaren Flugvorrichtung 100 angeordnet sein, bspw. mittels eines Magneten.

Die Vielzahl von Landestäben 150 kann in einem zweiten Zustand federnd an der wiederverwendbaren Flugvorrichtung 100 befestigt sein, um der wiederverwendbaren Flugvorrichtung 100 eine sanfte Landung zu ermöglichen, insbesondere in Kombination mit dem einen oder den mehreren Fallschirmen 180 im zweiten, geöffneten Zustand (nicht gezeigt). Gegenüber einem unbelasteten Zustand kann ein Landestab in einem belasteten Zustand, einen Winkel *γ* bilden, mit 5° ≤ *γ* ≤ 20°.

Die Vielzahl von Landestäben 150 kann klappbar sein. Nach einer Landung kann die Vielzahl von Landestäben 150 vom zweiten in den ersten Zustand gebracht werden, um die wiederverwendbare Flugvorrichtung 100 bspw. für einen neuen Einsatz vorzubereiten. Ein Landen kann auch durch ein Fangnetz, ein Fangseil, und/oder ein Luftkissen erfolgen, bspw. wenn die wiederverwendbare Flugvorrichtung 100 keine Mittel zum Landen umfasst. Ein Fangnetz, ein Fangseil, und/oder ein Luftkissen kann auch mit zumindest einem Mittel zum Landen der wiederverwendbaren Flugvorrichtung 100 kombiniert werden.

Das Leitwerk 120 der wiederverwendbaren Flugvorrichtung 100 kann an dem Rumpf 110 und/oder der Tragfläche 130 der wiederverwendbaren Flugvorrichtung 100 angeordnet sein. Das Leitwerk 120 kann eine Vielzahl von Leitwerken umfassen. Beispielsweise kann das Leitwerk an einer vorderen und/oder einer hinteren Tragfläche der wiederverwendbaren Flugvorrichtung 100 angeordnet sein. Die Tragfläche 130 kann eine Vielzahl von Tragflächen umfassen. Das Leitwerk 120 und die Tragfläche 130 können zumindest teilweise aufklappbar und/oder aufblasbar sein.

Ein Tank und/oder ein Energiespeicher kann ganz oder zumindest teilwiese im Rumpf 110 angeordnet sein. Das Leitwerk 120 und/oder die Tragfläche 130 können konfiguriert sein, um einen Treibstoff aufzunehmen, um den Antrieb der wiederverwendbaren Flugvorrichtung 100 mit Treibstoff zu versorgen. In einer Draufsicht (von oben in - *z*-Richtung) kann die wiederverwendbare Flugvorrichtung 100 die Form eines Dreiecks aufweisen und in einer Frontsicht (von vorne in - *x*-Richtung) kann die die wiederverwendbare Flugvorrichtung 100 die Form eines Trapezes aufweisen, um ein Volumen für den Treibstoff zu erhöhen. Die Form und/oder eine Oberfläche der wiederverwendbaren Flugvorrichtung 100 kann konfiguriert sein, um einen geringen Radarquerschnitt aufzuweisen.

Der Antrieb 140 kann elektrisch erfolgen oder ein Flüssigtreibstoff-Triebwerk sein. Der Antrieb 140 kann einen Start ohne Startvorrichtung ermöglichen, zur Verbesserung der Wiederverwendbarkeit. Das Volumen für den Treibstoff kann eine Einsatzdauer der wiederverwendbaren Flugvorrichtung 100 in einem Zielgebiet über eine Zeitdauer im Bereich 0 bis 24 Stunden, bspw. zwischen 6 und 24 Stunden, vorzugsweise 12 bis 24 Stunden, noch bevorzugter 18 bis 24 Stunden ermöglichen. Ein Einsatzgebiet der wiederverwendbare Flugvorrichtung 100 kann bis zu 1200 km vom Startpunkt entfernt sein, während ein die wiederverwendbare Flugvorrichtung 100 in der Lage ist zum Startpunkt zurückzukehren. Ein anderer Landepunkt ist auf möglich.

Die wiederverwendbare Flugvorrichtung 100 kann modular aufgebaut sein, um einen Transport und/oder einen Start in einer Startvorrichtung zu erleichtern. Eine Startvorrichtung kann eine Vielzahl von wiederverwendbaren Flugvorrichtungen 100 umfassen. In der Startvorrichtung kann die Vielzahl von wiederverwendbaren Flugvorrichtungen 100 übereinander angeordnet sein, beispielsweise auf einer Startrampe. Eine Anordnung in eine Batterie ist auch möglich, bspw. im wenn eine klappbar Tragfläche 130 verwendet wird. Eine Batterie kann ein Quader mit *n* × *m* wiederverwendbaren Flugvorrichtungen 100 sein. Die Startvorrichtung kann für einen Transport mit einem kommerziell verfügbaren Transportfahrzeug konfiguriert sein.

Fig. 2 veranschaulicht eine beispielhafte Mission 200 einer wiederverwendbaren Flugvorrichtung 100 zum autonomen oder zumindest teilweise autonomen Abwehren einer Vielzahl von Flugobjekten an einem Ort und/oder einer Vielzahl von Flugobjekten über eine Zeitdauer an dem Ort und/oder in einem Gebiet der beispielhaften Mission 200.

In der Fig. 2 ist die Vielzahl von Flugobjekten schematisch als eine Vielzahl von Geschwindigkeitsvektoren ${v}_{1}^{t}$ bis ${v}_{n}^{t}$ mit einem Betrag und einer Richtung dargestellt (der hochgestellte Index steht für "target"). Die wiederverwendbare Flugvorrichtung 100 folgt in der beispielhaften Mission 200 einer Trajektorie 210. Die Trajektorie 210 erstreckt sich von einem Startpunkt zu einem Landepunkt, bspw. im Koordinatensystem 230. Der Start- und der Landepunkt können im Wesentlichen identisch sein.

Die wiederverwendbare Flugvorrichtung 100 kann zum drahtlosen Kommunizieren konfiguriert sein, beispielsweise mit einer zellularen Netzwerk 220 oder mit einem satelliten- und/oder drohnengestützten Kommunikationssystem. Ein Landepunkt kann der wiederverwendbaren Flugvorrichtung 100 beim Starten oder zu einem anderen Zeitpunkt der beispielhaften Mission 200 mitgeteilt werden, bspw. wenn sich die wiederverwendbaren Flugvorrichtung 100 im Punkt 211 der Trajektorie 210 befindet.

Zur Veranschaulichung weist die wiederverwendbare Flugvorrichtung 100 im Punkt 211 der Trajektorie 210 einen Geschwindigkeitsvektor ${v}_{0}^{i}$ mit einem Betrag und einer Richtung auf (der hochgestellte Index steht für "interceptor"). Die Steuereinheit 160 der wiederverwendbaren Flugvorrichtung 100 kann konfiguriert sein, um den Antrieb 140 ein- und/oder auszuschalten, während sich die wiederverwendbare Flugvorrichtung 100 auf der Trajektorie 210 befindet, bspw. wenn die wiederverwendbare Flugvorrichtung 100 in einen Lauerzustand und/oder Schwebezustand eintritt oder aus diesem austritt. Hierdurch kann eine Reichweite und/oder eine Einsatzdauer der wiederverwendbaren Flugvorrichtung 100 erhöht werden.

Wie in der Fig. 2 mit Bezug zum Punkt 211 der Trajektorie 210 beispielhaft veranschaulicht kann die wiederverwendbare Flugvorrichtung 100 im Punkt 211 ein Flugobjekt ${v}_{1}^{t}$ autonom detektieren, dieses autonom als Ziel erfassen und als Ziel autonom verfolgen. Nach dem Erfassen des Flugobjekts ${v}_{1}^{t}$ kann die Steuereinheit 160 autonom ein oder mehrere Mittel bestimmen, mit der das Flugobjekt ${v}_{1}^{t}$ abzuwehren ist. Um eine Wirkung eines Mittels zum Abwehren zu erhöhen, kann die Steuereinheit 160 die wiederverwendbare Flugvorrichtung 100 dazu veranlassen eine Bogen 212 zu fliegen, so dass mit einem der bestimmten Mittel in eine bestimmte Richtung auf das Flugobjekt ${v}_{1}^{t}$ gewirkt werden kann, um dieses abzuwehren.

Beispielsweise kann von unten und/oder von vorne und/oder seitlich und/oder von hinten auf das Flugobjekt ${v}_{1}^{t}$ gewirkt werden. Beispielsweis kann von unten, einfach (vgl. 213) mit bspw. Schrot auf das Flugobjekt ${v}_{1}^{t}$ gewirkt werden. Alternativ oder ergänzend kann nach einem Bogen 214 von vorne auf ein Flugobjekt ${v}_{j - 1}^{t}$ gewirkt werden, bspw. mit Schrot, um einen kinetische Wirkung des Schrotes aufgrund einer relativen Orientierung der wiederverwendbaren Flugvorrichtung 100 und des Flugobjekts ${v}_{j - 1}^{t}$ zu erhöhen. Nach einem optionalen Bogen 216 kann auch mehrfach (vgl. 217) mit bspw. Schrot auf ein Flugobjekt ${v}_{j}^{t}$ gewirkt werden. Ein Wirken von unten (vgl. 219) mit bspw. Schrot kann auch mit einem Wirken von hinten (vgl. 219), mit bspw. einer mehrstufigen Submunition kombiniert werden. Das Wirken von hinten (vgl. 218) mit bspw. einer mehrstufigen Submunition kann auch alleine, ohne Verwendung weiterer Mittel zum Abwehren, durchgeführt werden.

In der vorangegangenen detaillierten Beschreibung sind verschiedene Merkmale zur Verbesserung der Stringenz der Darstellung in einem oder mehreren Beispielen zusammengefasst worden. Es sollte dabei jedoch klar sein, dass die obige Beschreibung lediglich illustrativer, keinesfalls jedoch beschränkender Natur ist. Sie dient der Abdeckung aller Alternativen, Modifikationen und Äquivalente der verschiedenen Merkmale und Ausführungsbeispiele. Viele andere Beispiele werden dem Fachmann aufgrund seiner fachlichen Kenntnisse in Anbetracht der obigen Beschreibung sofort und unmittelbar klar sein.

Die Ausführungsbeispiele wurden ausgewählt und beschrieben, um die der Erfindung zugrundeliegenden Prinzipien und ihre Anwendungsmöglichkeiten in der Praxis bestmöglich darstellen zu können. Dadurch können Fachleute die Erfindung und ihre verschiedenen Ausführungsbeispiele in Bezug auf den beabsichtigten Einsatzzweck optimal modifizieren und nutzen. In den Ansprüchen sowie der Beschreibung werden die Begriffe "beinhaltend" und "aufweisend" als neutralsprachliche Begrifflichkeiten für die entsprechenden Begriffe "umfassend" verwendet.

Weiterhin soll eine Verwendung der Begriffe "ein", "einer" und "eine" eine Mehrzahl derartig beschriebener Merkmale und Komponenten nicht grundsätzlich ausschließen.

### BEZUGSZEICHENLISTE

- 100: wiederverwendbare Flugvorrichtung
- 110: Rumpf
- 120: Leitwerk
- 130: Tragfläche
- 140: Antrieb
- 150: Landestäbe
- 160: Steuereinheit
- 170: Vielzahl von Mitteln zum Abwehren (von einem oder von mehreren Flugobjekten)
- 180: Fallschirm
- 200: Mission (einer wiederverwendbaren Flugvorrichtung)
- 210: Trajektorie (der wiederverwendbaren Flugvorrichtung im Zuge der Mission)
- 220: zellulares Netzwerk (zur drahtlosen Kommunikation mit der wiederverwendbaren Flugvorrichtung)
- 211: Punkt auf der Trajektorie
- 212: Bogen
- 213: Abwehr (einfach, von unten)
- 214: Bogen
- 215: Abwehr (einfach, von vorne)
- 216: Bogen
- 217: Abwehr (mehrfach, von unten)
- 218: Abwehr (mehrstufig, von hinten)
- 219: Abwehr (einfach, von unten)
- 230: Koordinatensystem 230 mit Start- und optionalem Landepunkt

## Patentansprüche

1. Wiederverwendbare Flugvorrichtung (100) zur autonomen Abwehr einer Vielzahl von Flugobjekten in einem örtlich und/oder zeitlich koordinierten Verbund, umfassend:
Mittel zum Landen (150, 180);
zumindest ein Mittel einer Vielzahl von Mitteln zum Abwehren (170) in einem Rumpf (110) der wiederverwendbaren Flugvorrichtung (100), wobei das zumindest eine Mittel zum Abwehren (170) konfiguriert ist zum:
Wirken, in einer Frontsicht, innerhalb eines Winkels *α* nach oben auf ein einzelnes Ziel, wobei der Winkel *α* in vertikaler Richtung symmetrisch ist und 0° ≤ *α* ≤ 180° beträgt; und
Wirken, in einer Seitenansicht, innerhalb eines Winkels *β* nach oben auf das einzelne Ziel, wobei der Winkel *β* in vertikaler Richtung symmetrisch ist und 0° ≤ *β* ≤ 180° beträgt; und
eine Steuereinheit (160), die konfiguriert ist zum:
Erfassen eines Flugobjekts der Vielzahl von Flugobjekten als das einzelne Ziel; und
Abwehren des einzelnen Ziels mit dem zumindest einen Mittel zum Abwehren (170).

2. Wiederverwendbare Flugvorrichtung (100) nach Anspruch 1, wobei das zumindest eine Mittel zum Abwehren (170) Schrotmunition umfasst, wobei die Schrotmunition konfiguriert ist zum geleichzeitig mehrfach Wirken auf das einzelne Ziel.

3. Wiederverwendbare Flugvorrichtung (100) nach irgendeinem der Ansprüche 1 bis 2, wobei die Steuereinheit (160) ferner konfiguriert ist zum:
Erhalten von Informationen über ein Einsatzgebiet vor einem Start der wiederverwendbaren Flugvorrichtung (100) und/oder nach dem Start der wiederverwendbaren Flugvorrichtung (100).

4. Wiederverwendbare Flugvorrichtung (100) nach irgendeinem der Ansprüche 1 bis 3, wobei die Steuereinheit (160) ferner konfiguriert ist zum:
Steuern eines Antriebs der wiederverwendbaren Flugvorrichtung (100) in einem Einsatzgebiet basierend auf erhaltenen Informationen über das Einsatzgebiet.

5. Wiederverwendbare Flugvorrichtung (100) nach irgendeinem der Ansprüche 1 bis 4, wobei die Steuereinheit (160) ferner konfiguriert ist zum:
Steuern der wiederverwendbaren Flugvorrichtung (100) in einem Einsatzgebiet, um die wiederverwendbare Flugvorrichtung (100) in einen Lauerzustand und/oder Schwebezustand zu versetzen.

6. Wiederverwendbare Flugvorrichtung (100) nach irgendeinem der Ansprüche 1 bis 5, wobei die Steuereinheit (160) ferner konfiguriert ist zum:
Steuern der wiederverwendbaren Flugvorrichtung (100) zu einem Landepunkt; und
Landen der wiederverwendbaren Flugvorrichtung (100) mit den Mittel zum Landen (150, 180) an dem Landepunkt.

7. Wiederverwendbare Flugvorrichtung (100) nach irgendeinem der Ansprüche 1 bis 6, wobei die Mittel zum Landen Landestäbe (130) und/oder einen Fallschirm umfassen (180).

8. Verfahren zum Steuern einer wiederverwendbaren Flugvorrichtung (100) nach irgendeinem der Ansprüche 1 bis 7, wobei das Verfahren umfasst:
autonomes Erfassen eines Flugobjekts der Vielzahl von Flugobjekten als ein Ziel; und
autonomes Abwehren des Ziels mit dem zumindest einen Mittel zum Abwehren (170).

9. Nicht-flüchtiges computerlesbares Speichermedium, welches darauf gespeicherte Anweisungen umfasst, die, wenn sie durch einen oder durch mehrere Prozessoren eines Systems ausgeführt werden, die wiederverwendbare Flugvorrichtung (100) nach irgendeinem der Ansprüche 1 bis 7 dazu veranlassen, das Verfahren nach Anspruch 8 durchzuführen.

## Claims

1. Reusable flying device (100) for autonomously defending against a plurality of flying objects in a locally and/or temporally coordinated group, comprising:
means for landing (150, 180);
at least one means of a plurality of means of defence (170) in a fuselage (110) of the reusable flying device (100), wherein the at least one means of defence (170) is configured to:
act, in a front view, within an angle α upwards on a single target, wherein the angle *α* is symmetrical in a vertical direction and 0°≤ *α* ≤180°; and
act, in a side view, within an angle β upwards on the single target, wherein the angle *β* is symmetrical in a vertical direction and 0°≤ *β* ≤180°; and
a control unit (160), which is configured to:
detect a flying object of the plurality of flying objects as the single target; and
defend against the single target with the at least one means of defence (170).

2. Reusable flying device (100) according to claim 1, wherein the at least one means of defence (170) comprises shot ammunition, wherein the shot ammunition is configured to act multiple times simultaneously on the single target.

3. Reusable flying device (100) according to either one of claims 1 or 2, wherein the control unit (160) is further configured to:
obtain information about an area of operation before a launch of the reusable flying device (100) and/or after the launch of the reusable flying device (100).

4. Reusable flying device (100) according to any one of claims 1 to 3, wherein the control unit (160) is further configured to:
control a drive of the reusable flying device (100) in an area of operation based on the obtained information about the area of operation.

5. Reusable flying device (100) according to any one of claims 1 to 4, wherein the control unit (160) is further configured to:
control the reusable flying device (100) in an area of operation in order to put the reusable fling device (100) into a standby state and/or hovering state.

6. Reusable flying device (100) according to any one of claims 1 to 5, wherein the control unit (160) is further configured to:
control the reusable flying device (100) to a landing point; and
land the reusable flying device (100) with the means for landing (150, 180) at the landing point.

7. Reusable flying device (100) according to any one of claims 1 to 6, wherein the means for landing comprise landing struts (130) and/or a parachute (180).

8. Method for controlling a reusable flying device (100) according to any one of claims 1 to 7, wherein the method comprises:
autonomously detecting a flying object of the plurality of flying objects as a target; and
autonomously defending against the target with the at least one means of defence (170).

9. Non-volatile computer-readable storage medium, which comprises instructions stored thereon, which, when they are executed by one or by a plurality of processors of a system, cause the reusable flying device (100) according to any one of claims 1 to 7 to carry out the method according to claim 8.

## Revendications

1. Dispositif de vol réutilisable (100) pour la défense autonome contre une pluralité d'objets volants en un groupement coordonné localement et/ou temporellement, comprenant :
des moyens d'atterrissage (150, 180) ;
au moins un moyen d'une pluralité de moyens de défense (170) dans un fuselage (110) du dispositif de vol réutilisable (100), l'au moins un moyen de défense (170) étant configuré pour :
agir, dans une vue de face, à l'intérieur d'un angle α vers le haut sur une cible individuelle, l'angle α étant symétrique dans une direction verticale et étant égal à 0°≤ *α* ≤180° ; et
agir, dans une vue de côté, à l'intérieur d'un angle β vers le haut sur la cible individuelle, l'angle *β* étant symétrique dans une direction verticale et étant égal à 0°≤ *β* ≤180° ; et
une unité de commande (160) qui est configurée pour :
détecter un objet volant de la pluralité d'objets volants en tant que cible individuelle ; et
assurer la défense contre la cible individuelle avec l'au moins un moyen de défense (170).

2. Dispositif de vol réutilisable (100) selon la revendication 1, dans lequel l'au moins un moyen de défense (170) comprend une munition de type grenaille, la munition de type grenaille étant configurée pour agir simultanément à plusieurs reprises sur la cible individuelle.

3. Dispositif de vol réutilisable (100) selon l'une quelconque des revendications 1 et 2, dans lequel l'unité de commande (160) est en outre configurée pour :
obtenir des informations sur une zone d'intervention avant un démarrage du dispositif de vol réutilisable (100) et/ou après le démarrage du dispositif de vol réutilisable (100).

4. Dispositif de vol réutilisable (100) selon l'une quelconque des revendications 1 à 3, dans lequel l'unité de commande (160) est en outre configurée pour :
commander un entraînement du dispositif de vol réutilisable (100) dans une zone d'intervention en fonction d'informations obtenues sur la zone d'intervention.

5. Dispositif de vol réutilisable (100) selon l'une quelconque des revendications 1 à 4, dans lequel l'unité de commande (160) est en outre configurée pour :
commander le dispositif de vol réutilisable (100) dans une zone d'intervention afin de mettre le dispositif de vol réutilisable (100) dans un état *standby* et/ou un état de vol stationnaire.

6. Dispositif de vol réutilisable (100) selon l'une quelconque des revendications 1 à 5, dans lequel l'unité de commande (160) est en outre configurée pour :
commander le dispositif de vol réutilisable (100) jusqu'à un point d'atterrissage ; et
faire atterrir le dispositif de vol réutilisable (100) sur le point d'atterrissage avec les moyens d'atterrissage (150, 180).

7. Dispositif de vol réutilisable (100) selon l'une quelconque des revendications 1 à 6, dans lequel les moyens d'atterrissage comprennent des barres d'atterrissage (130) et/ou un parachute (180).

8. Procédé de commande d'un dispositif de vol réutilisable (100) selon l'une quelconque des revendications 1 à 7, le procédé comprenant :
la détection autonome d'un objet volant de la pluralité d'objets volants en tant qu'une cible ; et
la défense autonome contre la cible avec l'au moins un moyen de défense (170).

9. Support de stockage non volatile lisible par ordinateur, qui comprend des instructions stockées sur celui-ci qui, lorsqu'elles sont exécutées par un ou plusieurs processeurs d'un système, amènent le dispositif de vol réutilisable (100) selon l'une quelconque des revendications 1 à 7 à mettre en œuvre le procédé selon la revendication 8.
